# EUROPÄISCHE PATENTSCHRIFT

(11) **EP 2 112 962 B1**
(45) Veröffentlichungstag und Bekanntmachung des Hinweises auf die Patenterteilung: **07.09.2011**
(21) Anmeldenummer: 08718307.5
(22) Anmeldetag: 28.03.2008
(51) Int. Cl.: B25B 1/10, B25B 1/24

(54) **SPANNVORRICHTUNG**
CLAMPING DEVICE
DISPOSITIF DE SERRAGE

(30) Priorität: 13.06.2007 DE 102007027808
(43) Veröffentlichungstag der Anmeldung: 04.11.2009
(73) Patentinhaber: Gressel AG, 8355 Aadorf (CH)
(72) Erfinder: WÜRTHELE, Adolf, CH-8357 Guntershausen (CH)
(74) Vertreter: Charrier, Rapp & Liebau
(86) Internationale Anmeldenummer: PCT/EP2008/053703
(87) Internationale Veröffentlichungsnummer: WO 2008/151860

(56) Entgegenhaltungen:
- DE-C- 973 832
- US-A- 1 811 299

## Beschreibung

Die Erfindung betrifft eine Spannvorrichtung nach dem Oberbegriff des Anspruchs 1.

Eine derartige Spannvorrichtung ist aus der US 1 811 299 A bekannt. Diese enthält zwei in einem Grundkörper verschiebbar geführte Träger, die jeweils eine Spannbacke tragen und durch eine als Gewindespindel ausgeführte Verstellspindel gegenläufig verschiebbar sind. Mit Hilfe der Verstellspindel können die an den Trägern angeordneten Spannbacken gleichzeitig zusammengefahren werden, wodurch eine zentrische Spannung von Werkstücken ermöglicht wird. Um bei dieser bekannten Spannvorrichtung eine Verschmutzung der Gewindespindel und einen Eintritt von Spänen in den innerhalb des Grundkörpers vorgesehenen Aufnahme- und Führungskanal zu verhindern, sind an der Unterseite der Spannbacken zusätzliche Abdeckbleche angeschraubt, die sich zwischen den Spannbacken überlappen und bei der Verstellung der Spannbacken mit diesen zusammen gegeneinander verschoben werden. Dadurch kann der Eintritt von Spänen in den Aufnahme- und Führungskanal sowie eine Verschmutzung der Verstellspindel verhindert werden. Allerdings werden durch solche zusätzlichen Abdeckbleche nicht nur die Anzahl der Einzelteile erhöht, sondern auch der Herstellungs- und Montageaufwand vergrößert, was sich in der Regel mit entsprechend höheren Kosten verbunden ist.

Aus der EP 1 688 219 A1 ist eine Spanneinrichtung mit einer an einem Grundkörper angebrachten ersten Spannbacke und einer an einem Schlitten angebrachten zweiten Spannbacke bekannt.. Der Schlitten ist entlang einer Oberseite des Grundkörpers mittels einer Schraubspindel verstellbar gelagert, wobei die Schraubspindel in einer zur Oberseite gerichteten Spindelausnehmung des Grundkörpers angeordnet ist. Der Eintritt von Spänen wird hier dadurch verhindert, dass die Spindelausnehmung des Grundkörpers zwischen den beiden Spannbacken durch ein Deckelelement abgedeckt wird.

Aufgabe der Erfindung ist es, eine Spannvorrichtung der eingangs genannten Art zu schaffen, die eine äußerst kompakte und gegen Verschmutzung geschützte kostengünstige Bauweise ohne zusätzliche Abdeckungen ermöglicht.

Diese Aufgabe wird durch eine Spannvorrichtung mit den Merkmalen des Anspruchs 1 gelöst. Zweckmäßige Weiterbildungen und vorteilhafte Ausführungsformen der Erfindung sind Gegenstand der Unteransprüche.

Bei der erfindungsgemäßen Spannvorrichtung sind die zur Aufnahme der Spannbacken ausgebildeten Träger als die Verstellspindel umschließende Halbschalen ausgeführt. Durch diese Halbschalen wird die Verstellspindel abgedeckt und eine geschlossene ebene Auflagefläche für die Spannbacken gebildet. Zwischen den Spannbacken sind somit keine Taschen, offene Führungen oder Vertiefungen vorhanden, die als Auffangräume für Späne oder Kühlschmiermittel dienen könnten. Dadurch wird nicht nur die Verstellspindel vor Verschmutzung oder Beschädigungen geschützt, sondern auch die Reinigung der Spannvorrichtung erheblich vereinfacht, da die zwischen den Spannbacken befindliche Späne einfach abgewischt werden können. Durch die erfindungsgemäße Bauweise wird somit eine sichere und dauerhafte Funktionsweise auch unter starker Belastung durch Späne oder Kühlschmiermittel gewährleistet. Die erfindungsgemäße Spannvorrichtung ist außerdem äußerst kompakt aufgebaut und mit geringer Teilezahl einfach und kostengünstig herstellbar.

Die beiden Träger sind vorzugsweise als parallel nebeneinander angeordnete Längsschienen ausgeführt, die an den einander zugewanden und aneinander liegenden inneren Seitenflächen jeweils eine halbschalenförmige Vertiefung zur Bildung einer geschlossenen Aufnahme für die Verstellspindel aufweisen. Die Verstellspindel ist somit vollständig umschlossen und optimal vor Verschmutzung sowie Beschädigungen geschützt. Die Träger sind zweckmäßigerweise baugleich ausgeführt. Dadurch können die Herstellungskosten gesenkt und der Fertigungsaufwand verringert werden.

In einer besonders zweckmäßigen Ausführung ist die Spannvorrichtung als Zentrisch-Spannvorrichtung ausgebildet, bei der beide Träger verschiebbar in dem Grundkörper geführt und durch die Verstellspindel gegenläufig verstellbar sind. Dies ermöglicht eine schnelle und zentrische Spannung von Werkstücken.

Zur zusätzlichen Führung der beiden Träger weisen die Spannbacken an ihren Außenseiten in vorteilhafter Weise nach unten ragende Stege auf, welche die beiden Träger an deren Oberseite übergreifen. Die Stege sind derart ausgebildet, dass einer der Stege der an dem einen Träger befestigten Spannbacke auch den zur anderen Spannbacke gehörenden Träger übergreift. Dadurch können die beiden Träger auch bei auftretenden Querkräften zusammengehalten werden. Die Spannbacken weisen außerdem an ihrer Unterseite in einer weiteren vorteilhaften Ausführung einen Quersteg zum Eingriff in eine dazugehörige Quernut auf der Oberseite der Träger auf. Dies ermöglicht eine sichere und stabile Verbindung zwischen den Spannbacken und dem jeweiligen Träger.

Die Spannbacken können eine beliebige, an die jeweilige Spannaufgabe angepasste Form aufweisen. Vorzugsweise enthalten die Spannbacken einen Basiskörper, an dem auswechselbare seitliche und/obere Spannplatten befestigt sind. Sowohl zwischen den seitlichen als auch zwischen den oberen Spannplatten können so die Werkstücke gespannt werden.

Bei einem fertigungstechnisch einfachen und kostengünstigen Ausführungsbeispiel erfolgt die Verstellung der beiden Träger über Gewindezapfen, die mit einer mit Recht- und Linksgewinde versehenen Gewindespindel als Verstellspindel zusammenwirken. Die Gewindezapfen enthalten eine Gewindebohrung für das Rechts- bzw. Linksgewinde und einen Mitnahmezapfen zum Eingriff in eine seitliche Aufnahmebohrung des jeweiligen Trägers. Durch Drehung der an ihren Enden z.B. mit einem Innen- oder Außensechskant versehenen Verstellspindel können so die beiden Träger über die Gewindezapfen entgegengesetzt zueinander verschoben und die Spannbacken somit gleichzeitig zusammen- bzw. auseinander gefahren werden. Die Verstellung der beiden Träger kann aber auch über Gewindeabschnitte erfolgen, die zum Eingriff mit der Gewindespindel ausgeführt und direkt in die Träger eingearbeitet sind. Auch andere Verstellmechanismen zur relativen Verschiebung der beiden als Halbschalen ausgeführten Träger sind einsetzbar.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: eine erfindungsgemäße Spannvorrichtung mit auseinander gefahrenen Spannbacken;
- **Figur 2**: die Spannvorrichtung von Figur 1 mit zusammengefahrenen Spannbacken;
- **Figur 3**: die Spannvorrichtung von Figur 1 in einer Seitenansicht und
- **Figur 4**: eine schematische Explosionsdarstellung der Spannvorrichtung von Figur 1.

Die in den Figuren 1 bis 4 in unterschiedlichen Ansichten dargestellte Spannvorrichtung enthält einen Grundkörper 1, in dem zwei als parallel nebeneinander angeordnete Längsschienen ausgeführte Träger 2 und 3 in deren Längsrichtung gegeneinander verschiebbar geführt und durch eine Verstellspindel 4 gegenläufig verstellbar sind. Die beiden als Längsschienen ausgeführten Träger 2 und 3 tragen jeweils eine Spannbacke 5 bzw. 6, die durch Drehung der Verstellspindel 4 und die dadurch bewirkte Verstellung der Träger 2 und 3 zwischen einer in Figur 1 gezeigten auseinander gefahrenen Stellung und einer in Figur 2 dargestellten zusammengefahrenen Stellung gegenläufig verschiebbar sind. Dadurch können Werkstücke zwischen den beiden Spannbacken 5 und 6 zentrisch gespannt werden.

Wie besonders aus Figur 3 hervorgeht, weist der Grundkörper 1 einen nach oben offenen, im Querschnitt T-förmigen Führungskanal 7 mit seitlichen Führungsnuten 8 bzw. 9 auf. Innerhalb des Führungskanals 7 sind die beiden schienenförmigen Träger 2 und 3 verschiebbar geführt. Hierzu weisen die beiden an den jeweiligen inneren Seitenflächen 10 bzw. 11 aneinander liegenden Träger 2 und 3 an ihren äußeren Seitenflächen 12 und 13 nach außen vorstehende Führungsstege 14 bzw. 15 zum Eingriff in die Führungsnuten 8 bzw. 9 des Grundkörpers 1 auf. Im Boden des Führungskanals 7 ist eine in Längsrichtung des Grundkörpers 1 verlaufende Aufnahmenut 16 für einen in Figur 4 gezeigten und im Weiteren noch näher erläuterten Lagerblock 17 vorgesehen. Beim gezeigten Ausführungsbeispiel ist der Grundkörper 1 einteilig ausgeführt und weist seitliche Spannnuten 18 zur Befestigung auf einem Maschinentisch o.ä. auf. Er kann aber auch mehrteilig mit einem Unterteil und aufgeschraubten Führungsschienen oder dgl. hergestellt sein. Der beim dargestellten Ausführungsbeispiel als aufspannbares Bauteil ausgeführte Grundkörper 1 kann auch als Maschinentisch, Palettenträger oder dgl. ausgeführt sein.

Die beiden Träger 2 und 3 haben an den einander zugewandten inneren Seitenflächen 10 und 11 jeweils eine halbschalenförmige Vertiefung 19 bzw. 20, die eine durchgehende Aufnahme für die Verstellspindel 4 begrenzen und die Verstellspindel 4 auf ihrem gesamten Umfang und nahezu der gesamten Länge umschließen. Die Träger 2 und 3 sind als Halbschalen zum Umschließen der Verstellspindel 4 ausgeführt. Durch die jeweiligen oberen geraden Flächen 21 und 22 der beiden Träger 2 und 3 wird eine nur durch den Anlagespalt 23 unterbrochene, nahezu vollständig geschlossene ebene Auflagefläche für die Spannbacken 5 und 6 gebildet. Es sind keine Vertiefungen oder Hohlräume zum Eintritt von Spänen vorhanden, die durch zusätzliche Abdeckbleche oder dgl. geschützt werden müssten.

Aus Figur 4 ist ersichtlich, dass an den einander abgewandten Enden der beiden Träger 2 und 3 jeweils eine Spannbacke 5 und 6 befestigt ist. Auf dem in Figur 4 linken Ende des hinteren Trägers 2 ist die linke Spannbacke 5 festgeschraubt, während die rechte Spannbacke 6 auf dem in Figur 3 rechten Ende des vorderen Trägers 2 befestigt ist.

Die beiden Spannbacken 5 und 6 haben jeweils ein auf den Trägern 2 bzw. 3 befestigbares Basisteil 24, an dem auswechselbare seitliche und obere Spannplatten 25 und 26 befestigt sind. Sowohl zwischen den seitlichen als auch zwischen den oberen Spannplatten 25 bzw. 26 können die Werkstücke gespannt werden. Die Basisteile 24 werden durch Schrauben 27 an dem jeweiligen Träger 2 bzw. 3 befestigt und weisen an ihrer Unterseite einen Quersteg 28 zum Eingriff in dazu passende Quernuten 29 bzw. 30 an der Oberseite der beiden Träger 2 und 3 auf. Dadurch wird eine stabile Verbindung zwischen den Trägern 2 und 3 und den Basisteilen 24 der Spannbacken 5 bzw. 6 erreicht. Die Spannbacken 5 und 6 haben an den Außenseiten ihrer Basisteile 24 nach unten vorstehende Stege 31, welche die beiden Träger 2 und 3 übergreifen. Die Stege 31 sind derart ausgeführt, dass einer der Stege des an dem einen Träger befestigten Basisteils der einen Spannbacke auch den zur anderen Spannbacke gehörenden Träger übergreift. Dadurch werden die beiden als Halbschalen ausgebildeten Träger 2 und 3 auch bei auftretenden Querkräften zusammengehalten. Außerdem kann einer Abweichung der zur Führungs-Längsachse rechtwinkligen Spannflächen der Spannbacken 5 und 6 selbst bei einseitiger Werkstückeinspannung entgegengewirkt werden.

In Figur 4 ist der Verstellmechanismus zur Verschiebung der beiden Spannbacken 5 und 6 gezeigt. Die Verstellung der beiden Träger 2 und 3 zum Zusammen- bzw. Auseinanderfahren der beiden Spannbacken 5 und 6 erfolgt bei dem gezeigten Ausführungsbeispiel durch die mit einem Recht- und Linksgewinde 32 und 33 versehene Verstellspindel 4 und dazugehörige Gewindezapfen 34 bzw. 35, die eine Gewindebohrung 36 und einen Aufnahmezapfen 37 zur Aufnahme in einer seitlichen Bohrung 38 der Träger 2 bzw. 3 aufweisen. In der Mitte ist die Verstellspindel 4 in dem Lagerblock 17 drehbar und in Axialrichtung gesichert geführt. Der Lagerblock 17 ist in der Aufnahmenut 16 des Grundkörpers 1 angeordnet und in dieser durch Schrauben oder dgl. von unten fixiert. Durch Drehung der an ihren Enden z.B. mit einem Innen- oder Außensechskant versehenen Verstellspindel 4 können so die beiden Träger 2 und 3 über die Gewindezapfen 34 und 35 entgegengesetzt zueinander verschoben und die Spannbacken 5 und 6 somit gleichzeitig zusammen- bzw. auseinander gefahren werden. Der Lagerblock 17 kann innerhalb der Aufnahmenut 16 des Grundkörpers 1 in dessen Längsrichtung verschoben und damit das Zentrum des Spannhubes gegenüber dem Grundkörper 1 justiert werden.

Die Erfindung ist nicht auf das vorstehend beschriebene und in der Zeichnung dargestellte Ausführungsbeispiel beschränkt. So kann die Verstellung der beiden Träger 2 und 3 anstelle der Gewindebolzen auch über Gewindeabschnitte erfolgen, die zum Eingriff mit der Gewindespindel ausgeführt und direkt in die Träger eingearbeitet sind.

## Patentansprüche

1. Spannvorrichtung, die einen Grundkörper (1), zwei im Grundkörper (1) angeordnete Träger (2, 3) mit jeweils mindestens einer Spannbacke (5, 6) und eine Verstellspindel (4) zur Verstellung der Träger enthält, **dadurch gekennzeichnet, dass** die Träger (2, 3) als die Verstellspindel (4) umschließende Halbschalen ausgebildet sind und verschiebbar in dem Grundkörper geführt sind.

2. Spannvorrichtung nach Anspruch 1, **dadurch gekennzeichnet, dass** die beiden Träger (2, 3) als parallel nebeneinander angeordnete Längsschienen ausgeführt sind, die an den einander zugewandten inneren Seitenflächen (10,11) jeweils eine halbschalenförmige Vertiefung (19, 20) zur Bildung einer geschlossenen Aufnahme für die Verstellspindel (4) aufweisen.

3. Spannvorrichtung nach Anspruch 1 oder 2, **dadurch gekennzeichnet, dass** die beiden Träger (2, 3) mit ihren oberen Flächen (21, 22) eine geschlossene ebene Auflagefläche für die Spannbacken (5, 6) bilden.

4. Spannvorrichtung nach einem der Ansprüche 1 bis 3, **dadurch gekennzeichnet, dass** die Träger (2, 3) baugleich ausgeführt sind.

5. Spannvorrichtung nach einem der Ansprüche 1 bis 4, **dadurch gekennzeichnet, dass** die Träger (2, 3) durch die Verstellspindel (4) gegenläufig verstellbar sind.

6. Spannvorrichtung nach einem der Ansprüche 1 bis 5, **dadurch gekennzeichnet, dass** die Träger (2, 3) an ihren äußeren Seitenflächen (12, 13) nach außen vorstehende Führungsstege (14, 15) zum Eingriff in seitliche Führungsnuten (8, 9) eines Führungskanals (7) im Grundkörper (1) aufweisen.

7. Spannvorrichtung nach einem der Ansprüche 1 bis 6, **dadurch gekennzeichnet, dass** auf den einander abgewandten Enden der beiden Träger (2, 3) jeweils eine Spannbacke (5, 6) befestigt ist.

8. Spannvorrichtung nach einem der Ansprüche 1 bis 7, **dadurch gekennzeichnet, dass** die Spannbacken (5, 6) an ihren Außenseiten nach unten vorstehende Stege (31) aufweisen, welche die beiden Träger (2, 3) an deren Oberseite übergreifen.

9. Spannvorrichtung nach einem der Ansprüche 1 bis 8, **dadurch gekennzeichnet, dass** die Spannbacken (5, 6) an ihrer Unterseite einen Quersteg (28) zum Eingriff in eine dazugehörige Quernut (29, 30) auf der Oberseite der Träger (2, 3) aufweisen.

10. Spannvorrichtung nach einem der Ansprüche 1 bis 9, **dadurch gekennzeichnet, dass** die Spannbacken (5, 6) ein Basisteil (24) enthalten, an dem auswechselbare seitliche Spannplatten (25) und/oder obere Spannplatten (26) befestigt sind.

11. Spannvorrichtung nach einem der Ansprüche 1 bis 10, **dadurch gekennzeichnet, dass** die Verstellspindel (4) als Gewindespindel mit einem Rechts- und Linksgewinde (32, 33) ausgeführt ist und dass die Verstellung der beiden Träger (2, 3) über Gewindezapfen (34, 35) erfolgt, die eine Gewindebohrung (36) für das Rechts- bzw. Linksgewinde (32, 33) und einen Mitnahmezapfen (37) zum Eingriff in eine seitliche Aufnahmebohrung (38) des jeweiligen Trägers (2, 3) enthalten.

12. Spannvorrichtung nach einem der Ansprüche 1 bis 11, **dadurch gekennzeichnet, dass** die Verstellspindel (4) in einem Lagerblock (17) drehbar gelagert und in Axialrichtung gesichert angeordnet ist.

13. Spannvoriichtung nach einem der Ansprüche 1 bis 12, **dadurch gekennzeichnet, dass** der Grundkörper (1) als Maschinentisch oder Palettenträger ausgebildet ist.

## Claims

1. Clamping device which comprises a base (1), two carriers (2, 3) arranged in the base (1) and each having at least one clamping jaw (5, 6), and an adjusting spindle (4) for adjustment of the carriers, **characterised in that** the carriers (2, 3) are embodied as half shells surrounding the adjusting spindle (4) and guided displaceably in the base.

2. Clamping device according to claim 1, **characterised in that** the two carriers (2, 3) are embodied as longitudinal rails which are arranged parallel and next to one another and on the inner facing side faces (10, 11) each exhibit a half-shell shaped recess (19, 20) to form a closed mounting for the adjusting spindle (4).

3. Clamping device according to claim 1 or 2, **characterised in that** with their upper faces (21, 22) the two carriers (2, 3) form a closed flat bearing face for the clamping jaws (5, 6).

4. Clamping device according to one of claims 1 to 3, **characterised in that** the carriers (2, 3) are identical in design.

5. Clamping device according to one of claims 1 to 4, **characterised in that** the carriers (2, 3) are adjustable in opposite directions by the adjusting spindle (4).

6. Clamping device according to one of claims 1 to 5, **characterised in that** on their outer side faces (12, 13) the carriers (2, 3) exhibit guides (14, 15) projecting outwards for engagement in lateral guide grooves (8, 9) of a guide channel (7) in the base (1).

7. Clamping device according to one of claims 1 to 6, **characterised in that** in each case a clamping jaw (5, 6) is fastened on the ends of the two carriers (2, 3) facing away from one another.

8. Clamping device according to one of claims 1 to 7, **characterised in that** on their outsides the clamping jaws (5, 6) exhibit downwardly protruding projections (31) which engage over the two carriers (2, 3) at the top thereof.

9. Clamping device according to one of claims 1 to 8, **characterised in that** on their underside the clamping jaws (5, 6) exhibit a transverse projection (28) for engagement in a corresponding transverse groove (29, 30) on the top of the carriers (2, 3).

10. Clamping device according to one of claims 1 to 9, **characterised in that** the clamping jaws (5, 6) comprise a base part (24) on which interchangeable side clamping plates (25) and/or upper clamping plates (26) are fastened.

11. Clamping device according to one of claims 1 to 10, **characterised in that** the adjusting spindle (4) is embodied as a threaded spindle with a right-hand thread and a left-hand thread (32, 33) and **in that** the adjustment of the two carriers (2, 3) is effected by means of threaded pins (34, 35) which comprise a threaded bore (36) for the right-hand or left-hand thread (32, 33) and a driver (37) for engagement in a side receiving bore (38) of the respective carrier (2, 3).

12. Clamping device according to one of claims 1 to 11, **characterised in that** the adjusting spindle (4) is mounted rotatably in a bearing block (17) and arranged secured in the axial direction.

13. Clamping device according to one of claims 1 to 12, **characterised in that** the base (1) is embodied as a machine table or pallet carrier.

## Revendications

1. Dispositif de serrage, qui comprend un corps de base (1), deux éléments porteurs (2, 3) disposés dans le corps de base (1) et pourvus chacun d'au moins une mâchoire de serrage (5, 6), et une tige de réglage (4) pour régler les éléments porteurs, **caractérisé en ce que** les éléments porteurs (2, 3) sont réalisés sous la forme de demi-coques entourant la tige de réglage (4) et sont guidés en déplacement dans le corps de base.

2. Dispositif de serrage selon la revendication 1, **caractérisé en ce que** les deux éléments porteurs (2, 3) sont réalisés sous la forme de rails longitudinaux juxtaposés en parallèle qui présentent respectivement, sur leurs faces latérales intérieures (10, 11) tournées l'une vers l'autre, un renfoncement en forme de demi-coque (19, 20) destiné à former une partie réceptrice fermée pour la tige de réglage (4).

3. Dispositif de serrage selon la revendication 1 ou 2, **caractérisé en ce que** les deux éléments porteurs (2, 3) forment par leur faces supérieures (21, 22) une surface d'appui plane et fermée pour les mâchoires de serrage (5, 6).

4. Dispositif de serrage selon l'une des revendications 1 à 3, **caractérisé en ce que** les éléments porteurs (2, 3) sont réalisés de construction identique.

5. Dispositif de serrage selon l'une des revendications 1 à 4, **caractérisé en ce que** les éléments porteurs (2, 3) peuvent être réglés en sens contraires par la tige de réglage (4).

6. Dispositif de serrage selon l'une des revendications 1 à 5, **caractérisé en ce que** les éléments porteurs (2, 3) présentent, sur leurs faces latérales extérieures (12, 13), des nervures de guidage (14, 15) faisant saillie vers l'extérieur, destinées à s'engager dans des rainures de guidage latérales (8, 9) d'un canal de guidage (7) dans le corps de base (1).

7. Dispositif de serrage selon l'une des revendications 1 à 6, **caractérisé en ce qu'**une mâchoire de serrage (5, 6) est respectivement fixée sur les extrémités mutuellement opposées des deux éléments porteurs (2, 3).

8. Dispositif de serrage selon l'une des revendications 1 à 7, **caractérisé en ce que** les mâchoires de serrage (5, 6) présentent sur leurs côtés extérieurs des nervures (31) faisant saillie vers le bas, qui engagent en recouvrement les deux éléments porteurs (2, 3) sur le côté supérieur de ces derniers.

9. Dispositif de serrage selon l'une des revendications 1 à 8, **caractérisé en ce que** les mâchoires de serrage (5, 6) présentent sur leur côté inférieur une nervure transversale (28) destinée à s'engager dans une rainure transversale associée (29, 30) sur le côté supérieur des éléments porteurs (2, 3).

10. Dispositif de serrage selon l'une des revendications 1 à 9, **caractérisé en ce que** les mâchoires de serrage (5, 6) comprennent une partie de base (24) sur laquelle sont fixées des plaques de serrage latérales (25) et/ou des plaques de serrage supérieures (26) remplaçables.

11. Dispositif de serrage selon l'une des revendications 1 à 10, **caractérisé en ce que** la tige de réglage (4) est réalisée sous forme de tige filetée avec un filetage à droite et un filetage à gauche (32, 33), et **en ce que** le réglage des deux éléments porteurs (2, 3) s'effectue par l'intermédiaire de tourillons filetés (34, 35) qui comprennent un perçage fileté (36) pour le filage à droite ou respectivement pour le filetage à gauche (32, 33), et un tourillon entraîneur (37) destiné à s'engager dans un perçage récepteur latéral (38) de l'élément porteur respectif (2, 3).

12. Dispositif de serrage selon l'une des revendications 1 à 11, **caractérisé en ce que** la tige de réglage (4) est montée à rotation dans un bloc support (17) et est disposée en étant bloquée en direction axiale.

13. Dispositif de serrage selon l'une des revendications 1 à 12, **caractérisé en ce que** le corps de base (1) est réalisé sous la forme d'une table de machine ou d'un support de palette.
